# EUROPÄISCHE PATENTSCHRIFT

(11) **EP 0 922 499 B1**
(45) Veröffentlichungstag und Bekanntmachung des Hinweises auf die Patenterteilung: **03.09.2003**
(21) Anmeldenummer: 99103349.9
(22) Anmeldetag: 10.12.1994
(51) Int. Cl.: B05B 11/00, B65D 47/34

(54) **Austragvorrichtung für Medien**
Fluid dispenser
Distributeur de fluides

(30) Priorität: 15.12.1993 DE 4342680
(43) Veröffentlichungstag der Anmeldung: 16.06.1999
(62) Teilanmeldung aus: 94119560.4
(73) Patentinhaber: Ing. Erich Pfeiffer GmbH, 78315 Radolfzell (DE)
(72) Erfinder: Wolter, Michael, 8274 Taegerwilen (CH); Fuchs, Gottfried, 78256 Steisslingen (DE); Graf, Lothar, 78239 Rielasingen-Worblingen (DE)
(74) Vertreter: Patentanwälte Ruff, Wilhelm, Beier, Dauster & Partner

(56) Entgegenhaltungen:
- EP-A- 0 453 357
- EP-A- 0 486 355
- EP-A- 0 571 280
- DE-A- 2 906 308
- DE-C- 804 839
- FR-A- 2 314 771
- FR-A- 2 382 946
- FR-A- 2 560 160
- US-A- 3 129 854
- US-A- 5 158 211

## Beschreibung

Die Erfindung betrifft eine Austragvorrichtung für Medien nach dem Oberbegriff des Patentanspruches 1. Das jeweilige Medium kann im Speicher- und/oder Austragzustand im wesentlichen beliebige Aggregatzustände aufweisen oder eine Mischung solcher Aggregatzustände bilden, die z. B. flüssig, pastös, gasförmig und/oder pulverförmig sein können, insbesondere derart, daß sie fließfähig sind. Eine solche Austragvorrichtung, die langgestreckt sein kann, wird zweckmäßig in dieser Längsrichtung in eine oder mehrere Gefäßöffnungen eines oder mehrerer Speichergefäße eingesetzt, je nachdem, ob nur ein einziges Medium, gesonderte Medien aus gesonderten Speicher- gefäßen oder aus einem Speichergefäß über gesonderte Kanäle gesonderte Medienchargen ausgetragen werden sollen.

Die Austragvorrichtung kann erfindungsgemäß mit etwa 3/4 der Länge ihres im Austragbetrieb gegenüber dem Speichergefäß im wesentlichen feststehenden Grundkörpers in das Speichergefäß hineinragen, während sie mit dem restlichen Teil dieser Länge, nämlich mit mehr als einem Viertel bzw. einem Drittel über die Außenseite des Speichergefäßes vorsteht. An das innere Ende des Grundkörpers kann noch ein in die genannte Gesamtlänge nicht einbezogener Saugkanal angesetzt, z. B. eingesteckt oder einteilig mit dem Grundkörper ausgebildet sein. Die genannte Gesamtlänge ist insbesondere auch durch den Abstand zwischen einem Ventilsitz eines Einlaßventiles und der äußeren Endfläche des Grundkörpers zu bestimmen, wobei dann der Grundkörper über die Außenseite des Gefäßes meist um mehr als ein Drittel dieser Gesamtlänge vorsteht.

Dadurch wird die gesamte Austrageinheit gegenüber der Gesamtlänge des Speichergefäßes um das genannte Maß sowie um die Länge eines sich an das äußere Ende des Grundkörpers anschließenden Betätigungskopfes größer, wodurch ein beträchtlicher Längenunterschied besteht zwischen solchen Speichergefäßen, deren Gefäßöffnung zum Medienaustrag freizulegen bzw. zu öffnen ist und solchen, welche eine zusätzliche Austragvorrichtung mit einem gegenüber der Gefäßöffnung wesentlich verengten Austragkanal aufweisen. Solche Austragvorrichtungen können ein gegenüber dem Speichergefäß im wesentlichen lagefester Ausgießstutzen, eine Dosiereinrichtung für das Medium, eine Druckquelle zur Druckbeaufschlagung des Speichergefäßes, eine selbstansaugende Austrageinrichtung und/oder eine Austragpumpe sein, wobei das Einlaßventil gleichzeitig das Auslaßventil des Speicherbehälters bildet, bis zu welchem das Medium aus dem Speicherbehälter ohne Behinderung durch weitere Ventile o.dgl. strömen kann. Gegebenenfalls können auch zwei gesonderte Grundkörper bzw. Austragvorrichtungen zu einer Baueinheit zusammengefaßt und an ein und demselben Speichergefäß angeordnet werden.

Die jeweilige Gefäßöffnung des Speichergefäßes oder eines anderen Hohlkörpers kann durch einen Durchbruch in einer quer zur Einsetzrichtung liegenden Gefäßwandung, einen gegenüber einem Gefäßbauch verengten, mantelförmigen Gefäßhals und/oder durch ein Ende eines napfförmig offenen Gefäßes gebildet sein, das etwa von diesem ggf. geringfügig erweiterten Ende bis annähernd zu seinem Boden im wesentlichen konstante Innenweite aufweist. Für den Eingriff bzw. die Lagesicherung der Austragvorrichtung bildet das Speichergefäß Bezugsflächen, gegenüber welchen die Austragvorrichtung abzustützen ist. Solche Bezugsflächen können durch, die Gefäßöffnung an der Außenseite des Speichergefäßes umgebende, Flächen und/oder die Innenfläche der Gefäßöffnung bzw. des Speichergefäßes gebildet sein, wobei die jeweilige Bezugsfläche eine zur Längsrichtung quer liegende Stirnfläche und/oder eine um die Längsrichtung gekrümmte innere bzw. äußere Umfangs- oder Mantelfläche sein kann.

Zur Lagesicherung der Austragvorrichtung gegenüber dem Speichergefäß in Längsrichtung und/oder zur Sicherung gegen Drehbewegungen des Grundkörpers der Austragvorrichtung gegenüber dem Speichergefäß sind Befestigungsmittel vorgesehen, welche nach dem Einsetzen der Austragvorrichtung in ihren Befestigungszustand gebracht und daher von der Außenseite der zusammengesetzten Einheit zugänglich sein sollten bzw. sowohl an der Außenseite der Austragvorrichtung als auch an der Außenseite des Speichergefäßes angreifen. Im Falle eines Krimpringes sollte dieser voneinander abgekehrte Seiten von aneinander abgestützten Ringflanschen des Grundkörpers und des Speichergefäßes umgreifen und auch den Außenumfang dieser Ringflansche umgreifen. Im Falle einer Steck- bzw. Schraubkappe sollte diese lagegesichert in den Außenumfang eines Gefäßhalses eingreifen und an den genannten Stirnflächen die Austragvorrichtung anliegen. Gleichzeitig sollten die Befestigungsmittel für die Befestigung gegenüber dem Grundkörper meist bewegbar sein, sofern sie sich beim Überführen in den Befestigungszustand nicht gegenüber dem Speichergefäß bewegen bzw. drehen sollen.

Durch die EP-A-0 571 280 ist eine mit einem Sicherungsflansch befestigte Austragvorrichtung bekanntgeworden, bei welcher der Sicherungsflansch die Lüftungsöffnung gegenüber dem Hohlraum des Tragkörpers verschließt, obwohl der Innenmantel den Gehäusemantel der Austragvorrichtung mit Radialabstand umgibt. Der Sicherungsflansch ist auch wesentlich dickwandiger als der Gehäusemantel oder der Tragkörper, wobei der Sicherungsmantel radial nicht verengbar oder federnd ist, so dass er keine entsprechenden Querspannungen überträgt.

Gemäß der US-A-3 129 854 weist der Gehäusemantel am Umfang klappbare Rippen zur verspannten Abstützung am Innenumfang des Tragkörpers auf. Außerdem kann eine gesonderte Sicherungshülse für eine entsprechende radiale Spannung vorgesehen sein. Ein Belüftungssystem für den Tragkörper weist diese Ausbildung nicht auf.

Der Erfindung liegt des weiteren als Aufgabe zugrunde, eine Austragvorrichtung zu schaffen, bei welcher Nachteile bekannter Ausbildungen bzw. ggf. der beschriebenen Art vermieden sind und die insbesondere bei einfacher Ausbildung eine wesentliche Verkürzung der Gesamtlänge der zusammengesetzten Austrageinheit erlaubt.

Erfindungsgemäß sind die Merkmale nach Patentanspruch 1 vorgesehen. Es sind Mittel vorgesehen, um die Austragvorrichtung in der jeweils geeigneten Ausrichtung am Hohlkörper o.dgl. zu halten. Z.B. kann die Austragvorrichtung in mindestens einem Funktionszustand gegenüber bekannten Ausbildungen wesentlich tiefer im Gefäß versenkt in Längs-, Quer- und/oder Umfangsrichtung lagegesichert bzw. gegenüber dem Gefäß oder einer anderen Aufnahme im wesentlichen lagestarr gehaltert werden. Funktionsstellungen können Austragstellungen sein, bei welchen ein Austrag möglich ist, oder sie können Ruhestellungen sein, bei welchen ein Austrag verhindert ist, so daß für einen Austrag zunächst eine Überführung in eine Austragstellung erforderlich ist.

Z. B. kann der Grundkörper der Austragvorrichtung so tief in dem Speichergefäß versenkt liegen, daß er über dieses nur noch mit weniger als einem Viertel bzw. weniger als einem Zehntel der genannten Gesamtlänge vorsteht, wobei zwischen diesen beiden Werten je nach den Erfordernissen jeder ganzzahlige Quotient vorteilhaft sein kann. Insbesondere steht der Grundkörper über die die Gefäßöffnung umgebende Außenseite des Speichergefäßes zweckmäßig nur um die Dicke einer einlagigen oder mehrlagigen Wandung vor, deren Wandungslagen unmittelbar aneinander anliegen, wobei eine Wandungslage durch eine Dichtung gebildet sein kann. Diese Dicke liegt zweckmäßig unter 3 bzw. 2 oder 1 mm, bzw. entspricht sie etwa der Wandungsdicke mindestens eines frei innerhalb des Speichergefäßes liegenden Gehäuses oder Mantels der Austragvorrichtung.

Weist die Austragvorrichtung einen für den Austrag zu betätigenden, z. B. etwa in der genannten Längsrichtung zu verschiebenden Betätigungskopf o.dgl. auf, so kann dieser in der jeweiligen Funktionsstellung der Austragvorrichtung bzw. in mindestens einer seiner Ruhe- oder Arbeitsstellungen mit dem größten Teil seiner Länge über die genannte Außenseite des Speichergefäßes vorstehen, bzw. in das Speichergefäß hineinragen, wobei auch eine im wesentlichen vollständig im Speichergefäß versenkte Lage des Betätigungskopfes denkbar ist.

Die Sicherungsmittel weisen zweckmäßig Mittel zur formschlüssigen Längsabstützung der Austragvorrichtung gegenüber dem Speichergefäß auf, wobei diese Abstützmittel bzw. deren Stützflächen etwa in der Ebene des äußeren Endes des Grundkörpers liegen und/oder mit diesem verbunden sein können, zweckmäßig jedoch die Verbindung demgegenüber in Längsrichtung versetzt ist, z. B. in Richtung zum inneren Ende des Grundkörpers. Die Sicherungsmittel können an der Außenund/oder Innenseite des Gefässes liegen, und dieses braucht im Innern keine Öffnung, Vertiefung oder Nut für den Eingriff der Sicherungsmittel. Hierfür ist auch eine Aufweitung des Gefässes nicht erforderlich, obwohl das Vorsehen einer Vertiefung denkbar ist.

Die Sicherungsmittel können Zentriermittel zur ggf. radial vorgespannten bzw. radialspielfreien Anlage an der Innenseite des Speichergefäßes aufweisen, welche zweckmäßig durch mindestens einen Längsschenkel bzw. Mantel gebildet sind, der im Axialabstand von den axial wirkenden Abstützmitteln an den Grundkörper anschließt. Die Zentriermittel können auch für die Anlage an der Außenseite des Speichergefäßes vorgesehen sein, wobei diese Zentriermittel zweckmäßig weniger lang als die inneren Zentriermittel sind bzw. in Richtung zum inneren Ende des Grundkörpers weniger weit vorstehen als die inneren Längsverbindungen bzw. Zentriermittel.

Zwischen den inneren Zentriermitteln bzw. einem in die Gefäßöffnung oder das Speichergefäß eingreifenden Mantel und dem Außenumfang des Grundkörpers kann eine zu dessen äußerem Ende bzw. nach außen offene Öffnung oder Vertiefung gebildet sein, in welche z. B. der Betätigungskopf in mindestens einer seiner Betriebslagen eingreifen kann. Der zweckmäßig dicht geschlossene Boden dieser Öffnung liegt wie auch der Längsschenkel innerhalb des Gefäßes bzw. des Gefäßhalses und kann gleichzeitig die genannte Verbindung zwischen den Sicherungsmitteln und dem Grundkörper bilden.

Die Sicherungsmittel sind vorteilhaft so ausgebildet, daß durch sie keine oder keine wesentliche Radialkraft auf den Grundkörper ausgeübt wird, so daß dieser durch die radialen Sicherungskräfte nicht belastet wird. Z. B. können die inneren Verbindungs- oder Zentriermittel in demjenigen Bereich von Radialbelastungen durch den Innenumfang des Speichergefäßes frei bzw. radial im wesentlichen spannungsfrei sein, in welchem sie mit dem Grundkörper verbunden sind. Des weiteren können die inneren Zentriermittel so profiliert sein, daß eventuelle Radialbelastungen durch das Speichergefäß nicht auf den Grundkörper übertragen, sondern durch federnde Nachgiebigkeit so aufgefangen werden, daß nur die Zentriermittel, nicht aber der Grundkörper verformt werden. Die Zentriermittel können zu diesem Zweck mit dem Grundkörper im Querschnitt ein U-Profil mit einem radial äußeren und einem radial inneren Schenkel bilden, wobei einer dieser Schenkel, insbesondere der äußere Schenkel nicht durchgehend geradlinig sondern an seiner Innen- und/oder Außenseite abgewinkelt bzw. gekrümmt ist.

Weist die Austragvorrichtung einen von einem Hauptgehäuse gesonderten Gehäuseabschluß am äußeren Ende o.dgl. auf, der z. B. das äußere Ende des Grundkörpers bildet, so können die Sicherungsmittel tragend mit diesem Gehäuseabschluß und nur über diesen Gehäuseabschluß tragend mit dem Hauptgehäuse verbunden sein. Die Sicherungsmittel bilden zweckmäßig gemeinsam mit dem Gehäuseabschluß eine Montageeinheit zur Befestigung am Hauptgehäuse bzw. mit dem Hauptgehäuse eine Montageeinheit zur Befestigung am Gefäß. Im Montagezustand können dabei die Sicherungsmittel im wesentlichen lagefest gegenüber dem Gehäuseabschluß bzw. dem Gehäuse vorgesehen und mit diesem auch einteilig ausgebildet sein.

Die Sicherungsmittel sind zweckmäßig als Steckmittel ausgebildet, welche im wesentlichen ausschließlich durch eine lineare Steckbewegung etwa parallel zur Längsrichtung der Austragvorrichtung in ihren endgültigen Sicherungseingriff mit dem Speichergefäß gebracht werden können, anstatt eine Drehbewegung über einen Teil einer Volldrehung oder eine bzw. mehrere Volldrehungen zu benötigen. Die Sicherungsmittel können daher vollständig frei von Gewinden, Bajonettverschluß-Gliedern, Schnappgliedern oder ähnlichen Sicherungsprofilierungen sein, obgleich auch deren Anwendung denkbar ist. Dies gilt auch für konische Abstützflächen, insbesondere solche zur Abstützung an der Innenseite des Speichergefäßes bzw. des Gefäßhalses, wobei diese Abstütz- bzw. Zentrierflächen im Bereich der Anlage am Speichergefäß etwa parallel zur Einsetzrichtung bzw. zur Gegenfläche des Speichergefäßes liegen und demgegenüber höchstens um denjenigen Winkel von weniger als 1° oder 2° schräg vorgesehen sind, welcher als Entformungswinkel bei der Herstellung in einer Gußform üblich ist.

Unabhängig von der beschriebenen Ausbildung kann die Austragvorrichtung auch Verschlußmittel zum im wesentlichen dichten Verschluß der Gefäßöffnung aufweisen, die so ausgebildet sind, wie anhand der Sicherungsmittel beschrieben. Diese Verschlußmittel können mit den Sicherungmitteln zerstörungsfrei lediglich durch eine Abzugbewegung o.dgl. lösbar in den Behälter eingreifen, so daß sie gemeinsam mit der Austragvorrichtung vollständig von dem Behälter abgenommen werden können. Zweckmäßig sind die Verschlußmittel und die Sicherungsmittel durch ein und dieselben Mittel gebildet.

Die erfindungsgemäße Ausbildung ist insbesondere für Austragvorrichtungen geeignet, wie sie z. B. in der EP-A-0 530 785 oder der DE-A-3 545 409 beschrieben sind, auf deren Merkmale und Wirkungen zum Zwecke der Einbeziehung in die vorliegende Erfindung bezug genommen wird. Die Austragvorrichtung kann dabei so tief in das Speichergefäß versenkt sein, daß die Begrenzung ihrer durch den Grundkörper bzw. ein Steigrohr oder einen flexiblen Steigschlauch gebildeten Einlaßöffnung unmittelbar benachbart zum Gefäßboden liegt oder an diesem Gefäßboden in einem Bereich abgestützt ist, der gegenüber den übrigen Bodenbereichen vertieft ist, so daß eine vollständige Entleerung des Speichergefäßes gewährleistet ist.

Unabhängig von der beschriebenen Ausbildung kann auch eine Abdeckung bzw. ein zerstörungsfrei leicht lösbarer Verschluß für die Austragvorrichtung oder deren Medienauslaß vorgesehen sein, der sowohl zur unmittelbaren Verbindung mit der Austragvorrichtung bzw. den Sicherungs- oder Verschlußmitteln als auch dafür geeignet ist, unmittelbar mit einem Gefäß oder Hohlkörper verbunden zu werden, wenn dieser nicht mit einer Austragvorrichtung versehen ist. Die Abdeckung ist in Abdecklage gegenüber der Austragvorrichtung so gesichert, daß für diese Sicherung das Speichergefäß nicht erforderlich ist, z. B. dadurch, daß die Abdeckung dann ausschließlich in die Austragvorrichtung bzw. die Sicherungsmittel mit Lage-Sicherungsflächen eingreift und gegenüber dem Speichergefäß berührungsfrei sein kann. Zum unmittelbaren Verschluß eines Speichergefäßes übergreift die Abdeckung zweckmäßig deren Hals am Außenumfang.

Unabhängig von der beschriebenen Ausbildung ist auch eine Montageanordnung für Lage-Sicherungsmittel vorgesehen, welche zwei Bauteile leicht bzw. zerstörungsfrei lösbar miteinander verbinden. Diese Sicherungsmittel weisen zwei lösbar ineinander greifende Sicherungsglieder auf, von denen das eine dem einen Bauteil und das andere dem anderen, abnehmbaren Bauteil zugeordnet ist. Diese Sicherungsglieder können in ihrer Sicherungslage an einem der Bauteile, insbesondere am abnehmbaren Bauteil montiert werden, wonach dieser Bauteil am anderen Bauteil in seiner Sicherungslage angebracht wird. Das diesem anderen Bauteil zugehörige Sicherungsglied wird dabei in Eingriff mit diesem Bauteil gebracht und aufgrund der Montagebewegung gegenüber diesem Bauteil in einer Lage so gesichert, daß es sich beim Abnehmen des abnehmbaren Bauteiles nicht mehr vom zugehörigen Bauteil löst, sondern das Sicherungsglied des abnehmbaren Bauteiles freigibt. Dadurch ist eine sehr einfache Montage gewährleistet.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte Ausführungen darstellen können.

Ein Ausführungsbeispiel der Erfindung ist in den Zeichnungen dargestellt und wird im folgenden näher erläutert.

In den Zeichnungen zeigen:
- Fig. 1: eine erfindungsgemäße Austragvorrichtung in teilweise geschnittener Ansicht
- Fig. 2: einen Ausschnitt der Fig. 1 in wesentlich vergrößerter Darstellung.

Die Austragvorrichtung 1 ist nach Art einer Tauchpumpe im wesentlichen vollständig versenkt in einem Tragkörper bzw. Speichergefäß so angeordnet, daß das Pumpen-Gehäuse im wesentlichen vollständig innerhalb des Innenraumes des Speichergefäßes 2 liegt. Dieses Speichergefäß 2 weist eine im wesentlichen achssymmetrische kreisrunde Gefäßöffnung 3 auf, welche an der Außenseite des Speichergefäßes 2 von einer zu ihrer Mittelachse quer bzw. rechtwinklig liegenden, ringförmigen Außen-Stirnfläche 4 umgeben ist. Ferner ist sie im Radialabstand nach außen von einer Außen-Umfangsfläche 5 umgeben, die durch einen vorstehenden Ringwulst gebildet ist und unmittelbar bzw. über eine Anphasung oder Abrundung in die Stirnfläche 4 übergeht. In dieser Weise geht auch die die Gefäßöffnung 3 begrenzende Innen-Umfangsfläche 6 in die Stirnfläche 4 über, wobei diese Umfangsfläche 6 durch einen radial nach innen vorspringenden Ringwulst gebildet ist und etwa im gleichen Axialabschnitt wie die Umfangsfläche 5 liegt. Die Gefäßöffnung 3 und die Flächen 4 bis 6 sind durch einen Gefäßhals 7 gebildet, welcher an seinem von der Gefäßöffnung 3 abgekehrten Ende in einen wesentlich erweiterten Gefäßbauch 8 von etwa gleicher Wandungsdicke wie der Gefäßhals 7 übergeht. Dieser Gefäßbauch 8 begrenzt mit einem Teil des Gefäßhalses 7 den nach außen im Ausgangszustand im wesentlichen medien- bzw. druckdicht geschlossenen Speicherraum 9 zur Aufnahme des auszutragenden Mediums. Der Gefäßhals 7 kann sehr kurz ausgebildet sein und eine Länge von nur etwa 2/10 seiner Außenweite haben, wobei die Umfangsflächen 5, 6 um weniger als die Hälfte kürzer sind.

Zur Befestigung der Austragvorrichtung 1 sind Sicherungsmittel 10 vorgesehen, die wie die Austragvorrichtung 1, die Gefäßöffnung 3, die Flächen 4 bis 6, der Gefäßhals 7 und der Gefäßbauch 8 etwa in einer Mittel- bzw. Längsachse 11 liegen können.

Die Austragvorrichtung 1 weist einen im wesentlichen lagestarren, am zugehörigen Befestigungsabschnitt 7 des Speichergefäßes 2 befestigten und hohlen Grundkörper 12 auf, der das genannte Gehäuse bildet und entlang der Längsachse 11 langgestreckt ist, nämlich gegenüber seiner größten Außenweite mindestens 2- bis 3-fach länger ist. Der Grundkörper 12 ist aus zwei Grundkörperteilen, nämlich einem längeren Gehäuseteil 13 und einem kürzeren Verschlußteil 14 zusammengesetzt, wobei der Gehäuseteil 13 über das innere Ende des Verschlußteiles 14 mit dem größten Teil seiner Länge bzw. mehr als 3/4 davon berührungsfrei in den Speicherraum 9 vorsteht. Mit Abstand innerhalb des inneren Endes des Verschlußteiles 14 begrenzt der Gehäuseteil 13 mit der Innenseite seiner außen an den Speicherraum 9 angrenzenden Wandung einen Medien- bzw. Druckraum 15, der als Pumpenkammer vorgesehen und im Querschnitt wenigstens teilweise ringförmig ist.

Zur Betätigung der Austragvorrichtung so, daß Medium gefördert bzw. ausgetragen wird, ist eine Betätigungseinheit 16 vorgesehen, die zur manuellen Betätigung teilweise außerhalb des Grundkörpers 12 und des Speichergefäßes 2 liegt, bzw. im Bereich der Gefäßöffnung 3 oder durch diese hindurch manuell zugänglich ist. Die Betätigungseinheit 16 weist einen schlanken, langgestreckten Schaft 17 auf, welcher den Grundkörper 12 bzw. beide Gehäuseteile 13, 14 wenigstens teilweise durchsetzt und innerhalb diesen einen Schieber 18 trägt. Dieser ist, als Pumpkolben 18 abgedichtet, entlang des Innenumfanges des Druckraumes 15 verschiebbar geführt, den er an seiner vorderen Stirnfläche begrenzt. Vom Druckraum 15 führt ein Auslaßkanal 19 durch den Schaft 17 bzw. zu dem Grundkörper 12 in einen Betätigungskopf 20, welcher am äußeren, im wesentlichen außerhalb des Grundkörpers 12 liegenden Ende des Schaftes 17 lediglich durch eine lineare Steck- und/oder Rastverbindung abzuggesichert, befestigt ist. Der Betätigungskopf 20, der zur manuellen Betätigung zugänglich ist, weist den ins Freie führenden Auslaß 21 für das Medium auf, der in diesem Fall durch einen radial nach außen gerichteten und vollständig versenkt im Betätigungskopf 20 liegenden Düsenkörper bzw. eine Zerstäuberdüse gebildet ist. Diese liegt zwischen den Enden des Betätigungskopfes 20.

Die Schieber- bzw. Kolbeneinheit aus Schaft 17, Schieber 18 und einem in diesen eingesetzten Kernkörper bildet den an den Druckraum 15 angrenzenden, im Querschnitt ringförmigen Abschnitt des Auslaßkanales 19, der zwischen dem Innenumfang des manschettenförmigen Schiebers 18 und dem Außenumfang des Kernkörpers liegt. Ferner bildet diese Kolbeneinheit ein innerhalb des Schiebers 18 liegendes Auslaßventil 22, das in Abhängigkeit vom Verschiebeweg des Schiebers 18 und/oder vom Druck im Druckraum 15 rückfedernd öffnet, durch eine ringförmige Schließfläche am Innenumfang des Schiebers 18 sowie eine Gegenfläche am Außenumfang des Kernkörpers gebildet ist und das mit diesem Ventilverschluß das vordere Ende der Druckkammer 15 bzw. das hintere Ende des Auslaßkanales 19 bestimmt.

Durch eine nach außen gerichtete Längsbewegung des Schiebers 18 gegenüber dem Schaft 17 bzw. dem an diesem befestigten Kernkörper öffnet das Ventil gegen die Kraft einer Ventilfeder so, daß es in der entgegengesetzten Richtung unter Federkraft wieder schließt.

In dem nach außen an die Dichtfläche des Schiebers 18 anschließenden und an dessen Außenumfang angrenzenden Raum des Grundkörpers 12 ist ein Lüftungsventil 23 vorgesehen, das bei Ausgangsstellung der Austragvorrichtung 1 medien- bzw. druckdicht geschlossen und in jeder anderen Stellung geöffnet ist, um durch den Grundkörper 12 bzw. entlang des Schaftes 17 einen Druckausgleich zwischen dem Speicherraum 9 und der Außenatmosphäre herzustellen. Der Verschlußteil 14 weist einen in das Innere des Gehäuseteiles 13 eingreifenden Hülsenansatz auf, dessen Ende den Ventilsitz bildet, während der Ventilkörper durch den Außenumfang des Schiebers 18 gebildet ist. Der das Lüftungsventil 29 aufweisende und gegenüber dem Druckraum 15 abgedichtete Lüftungsraum ist über mindestens eine Öffnung in der Wandung des Gehäuseteiles 12 zum Speicherraum 9 offen.

Innerhalb des Speicherraumes 9 weist die Austragvorrichtung 1 einen Medien-Einlaß 24 in Form einer nach innen gerichteten Öffnung im Grundkörper 12 auf, die zweckmäßig durch eine Stirnöffnung gebildet ist. An diesen Einlaß 24 kann je nach Länge des Speicherraumes 9 eine Steigleitung 25, z. B. ein flexibler bzw. elastischer Schlauch, anschließen, dessen vom Grundkörper 12 entferntes Ende dann den Übertritt bildet, in welchem das Medium aus dem Speicherraum 9 in die Austragvorrichtung 1 eintritt. Innerhalb des Grundkörpers 12 bzw. des Gehäuseteiles 13 ist ein druckabhängig arbeitendes Einlaßventil 26 vorgesehen, das am inneren Ende des Druckraumes 15 liegt bzw. mit seinem Ventilsitz dieses innere Ende bildet.

Das vom Auslaß 21 entfernte oder innerhalb des Speicherraumes 9 liegende Ende des Grundkörpers 12 bildet dessen inneres Ende 28, während das davon entfernte Ende das äußere Ende 27 bildet und durch die freie äußere Stirnfläche des Gehäuses 12 bzw. des Verschlußteiles 14 gebildet ist. Nach außen bedeutet daher zum Auslaß 21, zum äußeren Ende 27 bzw. zur Gefäßöffnung 3 hin, und nach innen bedeutet zum inneren Ende 28, zum Gefäßboden bzw. zum Gefäßraum 9 hin.

Der Gehäuseteil 13 ist vom inneren Ende in den am Außenumfang weiteren Verschlußteil 14 eingesetzt, innerhalb von diesem und mit diesem über eine Steck- bzw. Schnappverbindung verbunden, steht über das äußere Ende 27 nicht vor und ist am Außenumfang seines eingesetzten Längsabschnittes von einem äußeren Mantel 29 des Verschlußteiles 14 umgeben, welcher auch den freiliegenden Außenumfang des Verschlußteiles 14 bildet. Dieser Mantel 29 schließt zwischen seinen Enden bzw. anschließend an sein inneres Ende an einen Sicherungsflansch 30 an, welcher gegen nach außen gerichtete Kräfte im wesentlichen nur kraft- bzw. reibungsschlüssig gesichert in den Gefäßhals 7 eingreift und gegen nach innen gerichtete Kräfte formschlüssig und spielfrei abgestützt ist, so daß bei Aufbringen einer entsprechend hohen Abzugskraft, die Haltekraft des Sicherungsflansches 30 überwunden und die Austragvorrichtung 1 vom Speichergefäß 2 zerstörungsfrei abgezogen wird. Der im Querschnitt ein Haken- bzw. Einhängeprofil mit einer Sicherungsnut für die Aufnahme des Gefäßhalses 7 bildende Sicherungsflansch 30 ist mit dem Grundkörper 12 nur in einem einzigen und sehr kurzen Axialbereich annähernd starr verbunden, wobei die Länge dieses Axialbereiches wesentlich kleiner als die Außenwand des Gehäuseteiles 14 und höchstens doppelt bis dreifach so groß wie die Wandungsdicke des Mantels 29 bzw. des Gehäuseteiles 13 ist. Der Verschlußteil 14 weist einen an sein inneres Ende anschließenden, ringscheibenförmigen bzw. ebenen Tragflansch 31 auf, welcher über den zum äußeren Ende 27 nicht erweiterten Außenumfang des Mantels 29 vorsteht, die genannte Axialerstreckung hat, einteilig mit dem Mantel 29 ausgebildet ist und wie das innere Ende des übrigen Verschlußteiles 14 an seiner inneren Stirnfläche vollständig berührungsfrei liegt. Die Grenze zwischen dem Grundkörper 12 und dem Sicherungsflansch 30 ist entweder durch den Außenumfang des Mantels 29 und/oder denjenigen des Tragflansches 31 bestimmt.

An den Außenumfang des Tragflansches 31 schließt ein mit Radialabstand vom Mantel 29 liegender und dessen Außenumfang annähernd auf seiner gesamten Länge umgebender Mantel 32 an, der wie der Mantel 29 im Axialschnitt einen Schenkel eines U-Profiles bzw. einen Längs- oder Wandungsteil bildet, wobei der Mantel 29 an die das äußere Ende 27 bildende Stirnwand des Verschlußteiles 14 anschließt, von deren Innenseite der in den Gehäuseteil eingreifende Ansatz vorsteht. In diesem ist der Schaft 17 verschiebbar angeordnet. Das äußere Ende des Mantels 32 geht radial nach außen gerichtet in ein winkel- bzw. hakenförmiges Teil über, wobei der Mantel 32 an einen Stirnteil bzw. Stützflansch 33 anschließt, welcher einen Wandungsteil bzw. eine ringförmige Stirnwand oder eine im wesentlichen ebene Platte bildet, die mit ihrer inneren und/oder äußeren, jeweils annähernd ebenen Stirnfläche in einer zur Achse 11 etwa rechtwinklingen Ebene liegt. Die Wandungsdicke des Mantels 32 und des Stützflansches 33 liegt etwa in der Größenordnung der anhand des Tragflansches 31 beschriebenen Dicke. Der Stützflansch 33 bildet einen Hakenschenkel des winkelförmigen Hakenprofiles und geht an seinem radial äußeren Ende bzw. an seinem Außenumfang in einen Schenkel oder Mantel 34 über, welcher über seine innere Stirnfläche 36 etwa axial vorsteht, jedoch wesentlich weniger weit als der Mantel 32, nämlich weniger als die Hälfte oder ein Drittel davon. Das so gebildete Einhängeprofil mit gegeneinander längsversetzten Teilen 31, 33 kann den Grundkörper 12 am Außenumfang abschirmen und umgreift den Gefäßhals 7 am Innenumfang, am Außenumfang und an der äußeren Stirnfläche, wobei alle genannten Wandungsteile 31 bis 34 einteilig lückenlos dicht geschlossene Wandungen oder Schenkel bilden und der Wandungsteil 34 zur Erzielung einer höheren Federnachgiebigkeit dünner als mindestens einer der übrigen Wandungsteile 31, 32, 33 ist.

Die in beliebigen Paarungen einteilig miteinander ausgebildeten bzw. eine Montageeinheit bildenden Wandungsteile 32 bis 34 bilden mindestens zwei bzw. drei quer oder annähernd rechtwinklig zueinander liegende sowie in einspringenden Ecken ineinander übergehende Ausricht- und Stützflächen 35 bis 37, von denen jeweils eine einer der Bezugsflächen 6, 4, 5 so zugeordnet ist, daß sie an dieser mit Querspannung rückfedernd anliegt. Von den U-förmig zueinander liegenden Flächen liegt die Außenumfangsfläche 35 des Wandungsteiles 32 im Querschnitt im wesentlichen ganzflächig an der zugehörigen Bezugsfläche 6 an, jedoch ist sie nur durch einen verhältnismäßig kleinen Axialabschnitt dieses Wandlungsteiles 32 und der zugehörigen Umfangsfläche gebildet. Die im wesentlichen ebene, ringscheibenförmige Stützfläche 36 liegt mit dem größten Teil ihrer Fläche an, während die durch eine Innenumfangsfläche gebildete Sicherungsfläche 37 des Wandungsteiles 34 nur an einem an eine Übergangsphase zur Bezugsfläche 4 anschließenden Teil der Bezugsfläche 5 anliegt. Der Wandungteil 34 deckt jedoch die Bezugsfläche 5 am Umfang vollständig ab und steht über diese Fläche 5 zum Speicherraum 9 axial mit einem geringfügig trichterförmig erweiterten Abschnitt vor.

Am inneren Ende geht der gegenüber dem Gefäß 2 berührungsfreie Wandungsteil 31 bzw. 32 in ein Mantelprofil 38, nämlich einen am Innen- oder Außenumfang nach innen spitzwinkling verjüngten Konusabschnitt über, welcher mit seinem engeren Ende an den Tragflansch 31 einteilig anschließt und wie dessen radial äußeres Ende ebenfalls gegenüber dem Gefäß 2 berührungsfrei ist. Dadurch ist in diesem Bereich eine Versteifung des Wandungsteiles 32 gegenüber dem Grundkörper 12 gebildet, welche die Übertragung radial nach innen gerichteter Kräfte auf den Grundkörper 12 verhindert. Ferner bildet das Mantelprofil 38 eine Einführschräge beim Einsetzen des Sicherungsflansches 30, die an einer entsprechenden trichterförmigen Erweiterung der Gefäßöffnung 3 gleiten kann, wobei die Trichterform durch eine Phase zwischen den Bezugsflächen 4, 6 gebildet ist. Die Sicherungsfläche 35 ist zweckmäßig nach innen unter wenigen Winkelgraden der Achse 11 angenähert, so daß sie erst mit Querspannung in die Bezugsfläche 6 eingreift, wenn der Tragflansch 31 innerhalb von dieser Bezugsfläche 6 liegt. Der Wandungsteil 32 kann unter dieser Spannung geringfügig radial nach innen verengt werden, so daß er allein durch seine inhärente Federkraft die Abdichtung gegenüber der Bezugsfläche 6 bewirkt. Auch der gegenseitige Eingriff der Flächen 4, 36 bzw. 5, 37 wirkt dicht verschließend, so daß eine dreifache Abdichtung im Bereich dreier im Abstand zueinander liegender Dichtspalte gegeben ist und sich auch die Wirkungen einer Labyrinthdichtung ergeben.

Die von der Stützfläche 36 abgekehrte und nur über die Wandungsdicke des Wandungsteiles 33 von der Stützfläche 36 entfernte Außenfläche 39 ist im wesentlichen eben ringförmig oder sie liegt etwa in der Ebene des äußeren Endes 27, welches gegenüber dieser Außenfläche 39 auch nach innen versetzt sein könnte. Die innere Stirnfläche des Tragflansches 31 liegt etwa in der Ebene des Überganges zwischen dem Gefäßhals 7 zur zugehörigen Stirnwand des Gefäßbauches 8, so daß der Sicherungsflansch 30 das Innere des Gefäßhalses bis auf einen geringen Ringspalt am Innenumfang des Halses nahezu vollständig ausfüllt und der Verschlußteil 14 im wesentlichen vollständig innerhalb des Sicherungsflansches 30 liegt.

Nach außen sind Teile des Sicherungsflansches 30 jedoch offen, wobei eine ringmantelförmige Öffnung 40 zwischen den Flächen 27, 39 und der äußeren Stirnfläche des Tragflansches 31 gebildet ist, welche vom Außenumfang des Mantels 29 und vom etwa koaxialen Innenumfang des Mantels 32 begrenzt ist. Die gegenüber diesen Mänteln 29, 32 etwa 2- bis 3-fach breitere Öffnung 40 ist nach außen geringfügig bzw. am äußeren, an die Außenfläche 39 anschließenden Ende trichterförmig erweitert und weist einen durch den Tragflansch 31 gebildeten, geschlossenen Boden 41 auf, so daß in die Öffnung 40 aus dem Speicherraum 9 kein Medium gelangen kann.

Der Betätigungskopf 20 weist einen aus Kunststoff bestehenden, den Schaft 17 sowie den Düsenkopf aufnehmenden Grundkörper 42 und einen diesen am Außenumfang sowie an der äußeren Stirnseite im wesentlichen vollständig abdeckenden Kappenteil 43 auf, welches aus Kunststoff oder Metall bestehen kann und wesentlich dünnwandiger als der Grundkörper 42 ist.

Der im wesentlichen spaltfrei am Außenumfang des Grundkörpers 42 anliegende Mantel des Kappenteiles 43 steht nach innen über den Grundkörper 42 vor und übergreift in Ausgangsstellung den Außenumfang des Verschlußteiles 14 vom Ende 27 her, so daß er etwa um die Dicke des Wandungsteiles 33 sowie etwa in der Mitte zwischen den Wandungsteilen 29, 32 berührungsfrei in die Öffnung 40 eingreift. In der niedergedrückten Pumphub-Endstellung kann das Ende des Kappenmantels an den Kantenflächen von Rippen 44 o.dgl. anliegen, welche den Außenumfang des Verschlußteiles 14 mit dem Innenumfang des Wandungsteiles 32 einteilig verbinden und bis zum Boden 41 reichen, so daß sie in ihrem Bereich zur genannten Versteifung beitragen und der Wandungsteil 32 zwischen den Rippen 44 und der Stützfläche 36 und somit im Bereich der Bezugsfläche 6 seinen nachgiebigsten oder weichsten Federbereich hat.

Das Gefäß 2 bzw. der Gefäßhals 7 besteht zweckmäßig aus Glas bzw. einem Material wesentlich größerer Steifheit als der Sicherungsflansch 30, so daß die Bezugsflächen 4 bis 6 unter der Anpresskraft des Sicherungsflansches 30 nicht nachgeben und wie die Flächen 35 bis 37 als sehr glatte Flächen ausgebildet werden können, wobei sich die jeweilige Bezugsfläche 4 bis 6 in die zugehörige Fläche 35 bis 37 geringfügig eindrükken kann. Dadurch bildet der Sicherungsflansch 30 einen dichten Verschlußstopfen für das Gefäß 2.

In der Pumphub- bzw. Betätigungs-Endstellung liegt der Auslaß 21 noch außerhalb des Sicherungsflansches 30 und zwar mit einem Abstand von der Außenfläche 39, der etwa dem 2- bis 4-fachen, insbesondere etwa dem 3-fachen der Dicke des Wandungsteiles 33 entspricht, wobei der Auslaß 21 etwa parallel zur Außenfläche 39 ausgerichtet ist. Als Betätigungs-Handhabe 45 dient die äußere Stirnfläche der Stirnwand des lagefest mit dem Grundkörper 42 verbundenen Kappenteiles 43, welcher im Mantel eine gegenüber dem Auslaß 21 wesentlich erweiterte Durchtrittsöffnung für den auszutragenden Sprühstrahl aufweist. In der Endstellung kann auch der Grundkörper 42 den Verschlußteil 14 am Innen- und/oder Außenumfang übergreifen, bzw. in den Verschlußteil 14 eingreifen und mit einer inneren Stirnfläche am äußeren Ende 27 formschlüssig anschlagen. Die Außenweite des Betätigungskopfes 20 ist größer als seine Axialerstreckung, wobei in der Endstellung seine äußere, gegenüber dem Auslaß 21 nach außen versetzte Stirnfläche in einem Abstand außerhalb der Außenfläche 39 liegt, welcher etwa der Hälfte der Axialerstreckung bzw. der Außenweite des Betätigungskopfes 20 entspricht. Die maximale Hublänge des Betätigungskopfes 20 entspricht etwa der Hälfte der Länge des Sicherungsflansches 30, die gegenüber der Länge des Betätigungskopfes 20 kleiner ist, so daß der Hub etwa einem Drittel der Länge des Betätigungskopfes 20 entspricht.

Erfindungsgemäß ist zum Verschluß der Austragvorrichtung 1 im Nichtgebrauchsfalle eine kappenförmige Abdeckung 46 vorgesehen, welche den Austragkopf 20, die Sicherungsmittel 10, 30 sowie den Hals 7 im wesentlichen vollständig abgedeckt aufnimmt und im Bereich des Betätigungskopfes 20 eine kleinere Innenweite als im Bereich der Sicherungsmittel 10 hat. Die Abdeckung 46 weist einen gegenüber ihrer Stirnwand 48 im Bereich des Betätigungskopfes 20 dickeren und im Bereich der Sicherungsmittel 10 dünneren Kappenmantel 47 dadurch auf, daß in ihrer offenen Stirnseite eine ringförmige Vertiefung 49 vorgesehen ist, welche eine größere Axialerstreckung als der Hals 7 bzw. eine Axialerstreckung hat, die etwa der anhand des Sicherungsflansches 30 erläuterten Erstreckung entspricht.

Im Verschlußzustand liegen innerhalb der Vertiefung 49 vollständig versenkt zwei Sicherungskörper 50, 51, von denen einer anschlagbegrenzt festsitzend an der Abdeckung 46 und der andere begrenzt beweglich am Gefäßhals 7 bzw. gegenüber diesem berührungsfrei nur am Verschluß oder Sicherungsflansch 30 befestigt ist. Der Sicherungskörper 50 ist durch einen ring- und napfförmigen Bauteil aus Blech oder dergl. gebildet, welcher wesentlich dünnwandiger als der Sicherungsflansch 30 ist und diesen mit einer ringscheibenförmig ebenen Stirnwand an der Außenfläche 39 anliegend abdeckt. Der Mantel des Sicherungskörpers 50 umgibt den Außenumfang des Wandungsteiles 34 verhältnismäßig eng und reicht annähernd bis zur genannten Stirnwand des Gefäßbauches 8.

Der Sicherungskörper 51 ist entsprechend ring- bzw. napfförmig, liegt mit seiner ringscheibenförmigen Stirnwand am Boden der Vertiefung 49 an und reicht mit seinem Kappenmantel bis an die zugehörige offene Stirnfläche der Abdeckung 46, wobei der Sicherungskörper 51 z. B. durch eine federnd einrastende Schnappverbindung, Einpressen oder Kleben bzw. Schweißen lagefest sitzt. Die Stirnwand des Sicherungskörpers 51 ragt über den engeren Innenumfang der Abdeckung 46 radial nach innen bis annähernd an den Außenumfang des Betätigungskopfes 20, so daß sie eine ringförmige Stirnbegrenzung des engeren Öffnungsbereiches der Abdeckung 46 bildet. Mit der inneren Stirnfläche seiner Stirnwand liegt der Sicherungskörper 51 an der äußeren Stirnfläche der Stirnwand des Sicherungskörpers 50 großflächig an.

Die beiden Sicherungskörper 50, 51 greifen zerstörungsfrei leicht lösbar über ein Sicherungsglied 52 und ein Gegenglied 53 ineinander, die zweckmäßig als federnde Schnappglieder ausgebildet sind, welche nur durch gegenseitige Längsbewegung in und außer Rast- bzw. Verriegelungseingriff gebracht werden können und etwa in der Mitte zwischen den Enden des Wandungsteiles 34 liegen. Das Sicherungsglied 52 ist durch eine über den Außenumfang des Mantels des Sicherungskörpers 50 vorstehende Verformung, wie eine ringförmig geschlossene Versteifungssicke gebildet, die radial nicht nachgiebig zu sein braucht. Das Gegenglied 53 ist durch eine entsprechende Vertiefung bzw. Nut am Innenumfang des Mantels des Sicherungskörpers 51 gebildet und liegt in einem Bereich, in dem dieser Mantel radial federnd gegenüber dem Kappenmantel 47 aufgeweitet werden kann, ohne daß dieser Kappenmantel 47 selbst federnde Aufweit- bzw. Verengungsbewegungen ausführen müßte.

Der engere Innenumfang der Abdeckung 46 ist mit einem weiteren Sicherungsglied 54 der genannten Art, z. B. mit einem Schnappglied, einem Drehverschlußglied, wie einem Innengewinde oder dergl. versehen, dessen Innenweite mindestens so groß wie die der Öffnung in der Stirnwand des Sicherungskörpers 51 ist, so daß das Sicherungsglied 54 bei eingesetztem Sicherungskörper 51 gegen Beschädigungen von außen abgeschirmt ist und auch nicht auf ein entsprechendes Gegenglied aufgesetzt werden kann. Wird der Sicherungskörper 51 aus der Abdeckung 46 herausgenommen oder von Anfang an nicht eingesetzt, so kann die Abdeckung 46 zum Verschluß eines Gefäßhalses oder dergl. verwendet werden, der an seinem Außenumfang ein dem Sicherungsglied 54 komplementäres Gegenglied zur formschlüssigen, jedoch zur störungsfrei leicht lösbaren Verbindung aufweist. Über die Innenseite der Stirnwand 48 steht ein zu seinem freien Ende am Außenumfang verjüngter Stopfen 58 einteilig vor, welcher in Verschlußlage in die Gefäßöffnung des Gefäßhalses dichtend eingreifen kann, so daß sich ein sehr dichter Verschluß ergibt.

Der Sicherungskörper 50 ist mit dem Gefäß 2 bzw. mit dem Sicherungsflansch 30 über eine Schnappverbindung 55 verbunden, die lediglich durch axiales Zusammenfügen der beiden Bauteile 30, 50 federnd einrastet, so daß der Sicherungskörper 50 dann gegen Abziehen formschlüssig bzw. unverlierbar gesichert und im wesentlichen nur durch Zerstörung zu entfernen ist. Das Ende des Kappenmantels ist nach innen zu einem Innenmantel gefaltet, der über seine ganze Länge am Innenumfang des äußeren Mantels anliegt und mit seiner freien Stirnfläche gegen die Stirnfläche des Wandungsteiles 34 gerichtet ist. Dadurch bildet dieser Innenmantel außer einer doppellagigen und im axialen Abstand vom Sicherungsglied 52 liegenden Versteifung des Körpermantels ein innerhalb von diesem und im Abstand vom Außenumfang des Gefäßhalses 7 liegendes Schnappglied 56, das hinsichtlich seiner Radialausdehnung im wesentlichen formstarr ist.

Das zweite Schnappglied 57 ist durch das gegenüber der Bezugsfläche 5 berührungsfreie freie Ende des Wandungsteiles 34 gebildet, wobei diese Endfläche nach Art einer Widerhakenfläche schräg liegen bzw. einspringend konisch ausgebildet sein kann. Wird der Sicherungskörper 50 axial auf die außen freiliegenden Bereiche des Sicherungsflansches 30 aufgesetzt, so läuft das Schnappglied 56 auf den Außenumfang des Wandungsteiles 34 auf, der im weiteren Verlauf federnd radial nach innen gedrückt wird, bis das Schnappglied 57 das Schnappglied 56 unter radialer Aufweitung des Wandungsteiles 34 hinterspringt und dadurch der Sicherungskörper 50 axial formschlüssig gegenüber dem Gefäß 2 gesichert ist.

Der Sicherungskörper 50 kann dennoch gegenüber dem Gefäß 2 bzw. dem Sicherungsflansch 30 verdreht werden, hat gegenüber diesem jedoch im wesentlichen kein Radialspiel. Der Sicherungskörper 50 kann jedoch Axialspiel dadurch haben, daß die Schnappglieder 56, 57 bei an der Außenfläche 39 anliegendem Sicherungskörper 50 einen axialen Abstand voneinander haben. Wird die aufgesetzte Abdeckung 46 abgezogen, so kann sie den Sicherungskörper 50 bis zu gegenseitigem Anschlag der Glieder 56, 57 von der Außenfläche 39 abheben, wonach erst die Glieder 52, 53 außer Eingriff gebracht werden können. Dadurch kann das manuelle Entriegeln der Abdeckung 46 erleichtert bzw. die Verriegelungskraft zwischen den Gliedern 52, 53 erhöht werden. Der Sicherungskörper 50 kann gemeinsam mit dem Sicherungskörper 51 oder nach diesem in die Abdeckung 46 in Verriegelungsstellung eingesetzt und dann erst gemeinsam mit der Kappe 46 durch Aufsetzen auf den Gegenflansch 30 montiert werden, so daß ein erstes Aufsetzen der Abdeckung 46 auf den Gegenflansch 30 zur Montage des Sicherungskörpers 50 führt, der danach nicht wieder abgezogen werden kann.

Durch die über den äußeren Innenumfang der Öffnung 40 vorstehende Stirnwand des Sicherungskörpers 50 ist dann das offene Ende der Öffnung 40 bis nahe an den Außenumfang des Betätigungskopfes 20 abgedeckt, der seinerseits den restlichen und radial weiter innen liegenden Bereich des offenen Endes der Öffnung 40 abdeckt, so daß diese nach außen nur im Bereich eines engen Ringspaltes offen ist und kein Schmutz hineinfallen kann. Eventuell doch in die Öffnung 40 gelangender Schmutz kann sich zwischen den Rippen 44 sammeln, so daß keine Gefahr besteht, daß sich deren wirksame Längserstreckung durch Schmutzansammlungen vergrößert. Der Sicherungskörper 50 bildet gleichzeitig einen Schutzmantel für den Sicherungsflansch 30, so daß dieser nach außen vollständig abgedeckt und gegen Beschädigungen geschützt ist. Der Sicherungsflansch 30 erlaubt auch bei aufgesetzter Abdeckung 46 ein rückfederndes Ausweichen der Austragvorrichtung 1 gegen Querkräfte dadurch, daß der Grundkörper 12 gegenüber dem Sicherungsflansch 30 bzw. dem Einhängeprofil 32 bis 34 um wenige Winkelgrade mit steil ansteigender Federprogression kippen kann. Die genannten Eigenschaften und Anordnungen können jeweils genau, im wesentlichen bzw. ungefähr wie beschrieben oder davon abweichend vorgesehen sein. Auch ist es denkbar, den Grundkörper 12 über die Ebene der Außenfläche 39 nach außen vorstehen zu lassen und/oder den Grundkörper 12 exzentrisch zum Sicherungsflansch 30 vorzusehen.

## Patentansprüche

1. Austragvorrichtung (1) zur Abgabe von Medien an einem
Auslaß (21), mit wenigstens einem als Gehäuse ausgebildeten Grundkörper (12) einer Pumpe o. dgl., der sich zwischen seinem vom Auslaß (21) entfernten inneren Ende (28) und seinem zum Auslaß (21) näheren äußeren Ende (27) erstreckt, mit Sicherungsmitteln (10), die einen Sicherungsflansch (30) mit Sicherungsflächen zur Halterung des Grundkörpers (12) an einem einen Hohlraum (9) aufweisenden Tragkörper (2) umfassen und zur im wesentlichen nur kraft- bzw. reibungsschlüssigen Lagesicherung des Grundkörpers (12) relativ zum Tragkörper (2) ausgebildet sind sowie an dem Tragkörper (2) anliegen, wobei der Grundkörper (12) einen Gehäusemantel mit einem Außenumfang aufweist und zwischen diesem Außenumfang sowie einer Innen-Umfangsfläche (6) des Tragkörpers (2) ein Innenmantel (32) des Sicherungsflansches (30) liegt, dessen Innenmantel (32) an den Außenumfang des Grundkörpers (12) sowie einteilig an eine zu den Sicherungsflächen gehörende äußere Stützfläche (36) zur Längsabstützung gegenüber dem Tragkörper (2) gegen in diesen gerichtete Kräfte anschließt und am inneren Ende in ein Mantelprofil (38) mit radial inneren und äußeren Umfangsflächen übergeht, und wobei ferner im Grundkörper (12) ein Lüftungsraum vorgesehen ist, welcher über mindestens eine Lüftungsöffnung im Gehäusemantel offen ist, **dadurch gekennzeichnet, dass** die Lüftungsöffnung zum Hohlraum (9) des Tragkörpers (2) offen ist, dass der Innenmantel (32) an den Außenumfang des Grundkörpers (12) anschließt, dass der Innenmantel (32) radial verengbar ist sowie radial vorgespannt an der Innen-Umfangsfläche (6) des Tragkörpers (2) federnd anliegt und dass jeweils die, Innen-Umfangsfläche (6) des Tragkörpers und die Stützfläche (36) des Sicherungsflansches auch als. Dichtflächen mit jeweils einer Sicherungsfläche (35) des Sicherungsflansches und einer Außen-Stirnfläche (4) des Tragkörpers (2) fungieren.

2. Austragvorrichtung nach Anspruch 1, **dadurch gekennzeichnet, dass** der Sicherungsflansch (30) und der Innenmantel (32) die Lüftungsöffnung umgeben, dass insbesondere mindestens eine der Umfangsflächen des Mantelprofiles (38) konisch ist, und dass vorzugsweise das Mantelprofil (38) eine Versteifung des Innenmantels (32) gegenüber dem Grundkörper (12) bildet, derart, dass der Innenmantel (32) zwischen der Versteifung und der Stützfläche (33) seinen im wesentlichen weichsten Federbereich hat.

3. Austragvorrichtung nach Anspruch 1 oder 2, **dadurch gekennzeichnet, dass** der Grundkörper (12) in Längsrichtung entlang einer Längsachse (11) durch eine Öffnung (3) nach innen in den als Hohlkörper vorgesehenen Tragkörper (2) einsetzbar ist und zwischen seinen Enden (27, 28) eine Begrenzung eines Druckraumes (15) zur Druckbeaufschlagung des Mediums aufweist, dass eine gegenüber dem Grundkörper (12) über einen Betätigungsweg bewegbare Betätigungseinheit (16) zur Förderung des Mediums aus der Austragvorrichtung durch den Medienauslaß (21) vorgesehen ist, dass die Sicherungsflächen (35, 36) zur Lagesicherung des Grundkörpers (12) gegenüber Bezugsflächen (3-5) des Tragkörpers (2), nämlich mit der Querspannung an der Innen-Umfangsfläche (6) und axial gegenüber einer Außen-Stirnfläche (4), versehen ist, daß insbesondere die Innen-Umfangsfläche (6) sich unter der Anpreßkraft in die zugehörige Sicherungsfläche (35) des Sicherungsflansches (30) eindrückt, und dass vorzugsweise ein ringscheibenförmiger, die Stützfläche (36) aufweisender Stützflansch (33) an seiner äußeren Stirnfläche (39) mit einer ringscheibenförmigen Stirnwand abgedeckt ist.

4. Austragvorrichtung nach einem der vorhergehenden Ansprüche, **dadurch gekennzeichnet, dass** die Querspannung der Sicherungsmittel (10) so aufgefangen ist, dass nur der Sicherungsflansch (30), nicht aber der Grundkörper (12), durch federnde Nachgiebigkeit verformt wird, dass insbesondere der Innenmantel (32) an der Innen- und/oder Außenseite abgewinkelt bzw. gekrümmt ist, und dass vorzugsweise der Sicherungsflansch (30) zur Abstützung innerhalb des Tragkörpers (2) konische Abstützflächen aufweist.

5. Austragvorrichtung nach einem der vorhergehenden Ansprüche, **dadurch gekennzeichnet, dass** der Sicherungsflansch (30) beim Überführen der Sicherungsmittel (10) in den Befestigungszustand relativ zum Grundkörper (12) bzw. zum Tragkörper (2) bewegt wird, dass insbesondere das Mantelprofil (38) des Innenmantels (32) nach dem Einstecken in den Tragkörper (2) gegenüber diesem berührungsfrei ist, und dass vorzugsweise der Innenmantel (32) unter der Querspannung geringfügig radial verengt ist sowie allein durch seine inhärente Federkraft eine Abdichtung mit der Innen-Umfangsfläche (6) hergestellt ist.

6. Austragvorrichtung nach einem der vorhergehenden Ansprüche, **dadurch gekennzeichnet, dass** ein die Stützfläche (36) zur formschlüssigen Längsabstützung des Grundkörpers (12) an dem Tragkörper (2) aufweisender, ringförmiger Stützflansch (33) im Axialabstand vom Mantelprofil (38) liegt, dass insbesondere das äußere Ende des Innenmantels (32) an den Stützflansch (33) anschließt, von dem eine Lage eine Dichtung ist, und dass vorzugsweise der Innenmantel (32) mit dem stützflansch (33) zur Verbindung mit dem Tragkörper (2) ein Einhängeprofil mit gegeneinander längsversetzten Stirnteilen, nämlich dem Stützflansch (33) und einem axial weiter innen liegenden Tragflansch (31) bildet, der über den Innenmantel (32) vorsteht und den Außenumfang des Grundkörpers (12) dicht umschließt.

7. Austragvorrichtung nach einem der vorhergehenden Ansprüche, **dadurch gekennzeichnet, daß** das Mantelprofil (38) im Bereich eines Überganges des Tragkörpers (2) in einen erweiterten Bauch (8) liegt, dass insbesondere das Mantelprofil (38) das innerste Ende des Sicherungsflansches (30) bildet, und dass vorzugsweise die Umfangsfläche des Mantelprofiles (38) spitzwinklig konisch ist.

8. Austragvorrichtung nach einem der vorhergehenden Ansprüche, **dadurch gekennzeichnet, daß** die Sicherungsmittel (10) innerhalb eines Halses (7) des Tragkörpers (2) eine an den Grundkörper (12) anschließende Öffnung (40) begrenzen, welche an einem Ende einen dicht geschlossenen Boden (41) hat, dass insbesondere die Öffnung (40) über ihre gesamte Länge einerseits vom Grundkörper (12) sowie gegenüberliegend vom Innenmantel (32) begrenzt ist, und dass vorzugsweise der Sicherungsflansch (30) von Schnappgliedern vollständig frei ist.

9. Austragvorrichtung nach einem der vorhergehenden Ansprüche, **dadurch gekennzeichnet, dass** der Tragkörper (2) im Inneren zur Längsabstützung des Grundkörpers (12) eine Vertiefung für den Eingriff der Sicherungsmittel (10) aufweist, dass insbesondere die Vertiefung eine Aufweitung des Tragkörpers (2) bildet, der im Bereich seiner Öffnung (3) einen radial nach außen vorstehenden Ringwulst aufweist, und dass vorzugsweise der Sicherungsflansch (30) mit dem Grundkörper (12) nur in einem kurzen Axialbereich annähernd starr verbunden ist.

10. Austragvorrichtung nach einem der vorhergehenden Ansprüche, **dadurch gekennzeichnet, dass** die Sicherungsmittel (10) mindestens teilweise einteilig mit dem Grundkörper (12) ausgebildet sind, dass insbesondere der Grundkörper (12) aus einem einteilig mit dem Sicherungsflansch (30) ausgebildeten Verschlußteil (14) sowie einem über dessen inneres Ende vorstehenden Gehäuseteil (13) zusammengesetzt ist, und dass vorzugsweise die Sicherungsmittel (10) einen in das Innere des Gehäuseteiles (13) eingreifenden Ansatz, wie eine Hülse, aufweisen.

11. Austragvorrichtung nach einem der vorhergehenden Ansprüche, **dadurch gekennzeichnet, daß** die sicherungsmittel (10) als Steckkappe in den Außenumfang des Tragkörpers (2) eingreifen, daß insbesondere der Sicherungsflansch (30) mit einer Innenumfangsfläche (37) unter der Querspannung am Außenumfang des Tragkörpers (2) anliegt, und daß vorzugsweise die an einem Kappenmantel (34) vorgesehene Innenumfangsfläche (37) am Außenumfang des Tragkörpers (2) nur an einem Teil der zugehörigen, vom Kappenmantel (34) vollständig abgedeckten, Bezugsfläche (5) des Tragkörpers (2) und/oder dicht verschließend anliegt bzw. der Tragkörper (2) durch ein an einem Ende napfförmig offenes Gefäß gebildet ist, das etwa von diesem Ende bis annähernd zu seinem Boden im wesentlichen konstante Innenweite aufweist.

12. Austragvorrichtung nach einem der vorhergehenden Ansprüche, **dadurch gekennzeichnet, dass** der Grundkörper (12) einen von einem Pumpkolben (18) begrenzten Druckraum (15) sowie den gegenüber diesem abgedichteten Lüftungsraum mit einem Lüftungsventil (23) zum Druckausgleich zwischen dem als Speicherraum vorgesehenen Hohlraum (9) im Tragkörper (2) und der Außenatmosphäre aufweist, dass insbesondere der Innenmantel (32) den in den Gehäuseteil (13) des Grundkörpers (12) eingreifenden Ansatz des Verschlussteiles (14) umgibt, und dass vorzugsweise der Ventilsitz des Lüftungsventiles (23) durch den Ansatz des Verschlußteiles (14) gebildet ist.

## Claims

1. Discharging apparatus (1) for the delivery of media at an outlet (21), having at least one body (12) of a pump or the like constructed as a casing and which extends between its inner end (28) remote from the outlet (21) and its outer end (27) closer to the outlet (21), with securing means (10) comprising a securing flange (30) with securing faces for maintaining the body (12) on a supporting body (2) having a cavity (9) and for the substantially only non-positive or frictional engagement-based positional securing of the body (12) relative to the supporting body (2) and which engage on said supporting body (2), the body (12) having a casing jacket with an outer circumference and an inner jacket (32) of the securing flange (30) is located between said outer circumference and an inner circumferential surface (6) of the supporting body (2), said inner jacket (32) being connected to the outer circumference of the body (12) and in one piece to an outer support face (36) belonging to the securing faces for longitudinal support purposes with respect to the supporting body (2) against forces directed into the same and at the inner end passing into a jacket profile (38) with radially inner and outer circumferential surfaces, a ventilation area also being provided in the body (12) and which is open by means of at least one ventilation opening in the casing jacket, **characterized in that** the ventilation opening is open to the cavity (9) of the supporting body (2), that the inner jacket (32) is connected to the outer circumference of the body (12), that the inner jacket (32) is radially narrowable and in radially pretensioned manner resiliently engages on the inner circumferential surface (6) of the supporting body (2) and that in each case the inner circumferential surface (6) of the supporting body and the support face (36) of the securing flange also function as sealing faces with in each case one securing face (35) of the securing flange and an outer end face (4) of the supporting body (2).

2. Discharging apparatus according to claim 1, **characterized in that** the securing flange (30) and inner jacket (32) surround the ventilation opening, that in particular at least one of the circumferential surfaces of the jacket profile (38) is conical and that preferably the jacket profile (38) forms a stiffening of the inner jacket (32) with respect to the body (12) in such a way that the inner jacket (32) has its substantially softest spring area between the stiffening and the support face (33).

3. Discharging apparatus according to claim 1 or 2, **characterized in that** the body (12) can be inserted longitudinally along a longitudinal axis (11) through an opening (3) in the inwards direction into the supporting body (2) provided as a hollow body and between its ends (27, 28) has a boundary of a pressure chamber (15) for pressurizing the medium, that an actuating unit (16) movable over an actuating path with respect to the body (12) is provided for delivering the medium from the discharging apparatus through the media outlet (21), that the securing faces (35, 36) are provided for securing the position of the body (12) relative to reference faces (3-5) of the supporting body (2), namely with transverse tension on the inner circumferential surface (6) and axially with respect to an outer end face (4), that in particular the inner circumferential surface (6) under contact pressure presses into the associated securing face (35) of the securing flange (30) and that preferably an annular disk-like support flange (33) having the support face (36) is covered on its outer end face (39) with an annular disk-like end wall.

4. Discharging apparatus according to one of the preceding claims, **characterized in that** the transverse tension of the securing means (10) is absorbed in such a way that only the securing flange (30) and not the body (12) is deformed by elastic resilience, that in particular the inner jacket (32) is angled or curved on the inside and/or outside and that preferably the securing flange (30) has conical support faces for support within the supporting body (2).

5. Discharging apparatus according to one of the preceding claims, **characterized in that** on transferring the securing means (10) into the fixing state, the securing flange (30) is moved relative to the body (12) or supporting body (2), that in particular the jacket profile (38) of the inner jacket (32) following insertion in the supporting body (2) is contact-free with respect to the latter and that preferably the inner jacket (32) is slightly radially narrowed under the transverse tension and a seal with the inner circumferential surface (6) is produced solely by its inherent spring tension.

6. Discharging apparatus according to one of the preceding claims, **characterized in that** an annular support flange (33) is axially spaced from the jacket profile (38) and has the support face (36) for the positive longitudinal supporting of the body (12) on the supporting body (2), that in particular the outer end of the inner jacket (32) is connected to the support flange (33), whereof one layer is a seal and that preferably the inner jacket (32) with the support flange (33) forms for connection to the supporting body (2) a hook-in profile with mutually longitudinally displaced end parts, namely the support flange (33) and an axially further inwardly located carrying flange (31), which projects over the inner jacket (32) and tightly embraces the outer circumference of the body (12).

7. Discharging apparatus according to one of the preceding claims, **characterized in that** in the vicinity of a transition of the supporting body (2) the jacket profile (38) is located in a widened bulge (8), that in particular the jacket profile (38) forms the innermost end of the securing flange (30) and that preferably the circumferential surface of the jacket profile (38) is conical in acute-angled manner.

8. Discharging apparatus according to one of the preceding claims, **characterized in that** within a neck (7) of the supporting body (2), the securing means (10) bound an opening (40) connected to the body (12) and which has at one end a tightly closed bottom (41), that in particular the opening (40) is bounded over its entire length on one side by the body (12) and facing it by the inner jacket (32) and that preferably the securing flange (30) is completely free from snap members.

9. Discharging apparatus according to one of the preceding claims, **characterized in that** in the interior the supporting body (2) has a depression for the engagement of the securing means (10) for the longitudinal supporting of the body (12), that in particular the depression forms a widening of the supporting body (2), which in the vicinity of its opening (3) has a radially outwardly projecting torus and that preferably the securing flange (30) is approximately rigidly connected to the body (12) solely in a short axial region.

10. Discharging apparatus according to one of the preceding claims, **characterized in that** the securing means (10) are at least partly constructed in one piece with the body (12), that in particular the body (12) is assembled from a closure part (14) constructed in one piece with the securing flange (30) and a casing part (13) projecting over its inner end and that preferably the securing means (10) have an attachment, such as a sleeve engaging in the interior of the casing part (13).

11. Discharging apparatus according to one of the preceding claims, **characterized in that** the securing means (10), as a plug-in cap, engage in the outer circumference of the supporting body (2), that in particular the securing flange (30) with an inner circumferential surface (37) engages on the outer circumference of the supporting body (2) under transverse tension and that preferably the inner circumferential surface (37) provided on the cap jacket (34) is formed on the outer circumference of the supporting body (2) only on part of the associated reference face (5) of the supporting body (2) completely covered by the cap jacket (34) and/or engages in tightly sealing manner therewith or the supporting body (2) is formed by a cup-shaped vessel open at one end having a substantially constant inside diameter from said end to roughly its bottom.

12. Discharging apparatus according to one of the preceding claims, **characterized in that** the body (12) has a pressure chamber (15) bounded by a pump piston (18) and a ventilation area sealed with respect thereto and provided with a vent valve (23) for pressure compensation between the cavity (9) in supporting body (2) provided as a storage space and the external atmosphere, that in particular the inner jacket (32) surrounds the attachment of the closure part (14) engaging in the casing part (13) of the body (12) and that preferably the valve seat of the vent valve (23) is formed by the attachment of the closure part (14).

## Revendications

1. Dispositif de distribution (1) pour l'émission de matières d'un orifice d'évacuation (21), avec au moins un corps de base (12) d'une pompe ou similaires réalisé en tant que boîtier, qui s'étend entre son extrémité intérieure (28) plus éloignée de l'orifice d'évacuation (21) et son extrémité extérieure (27) proche de l'orifice d'évacuation (21), avec des moyens d'assurage (10) qui comprennent une bride d'assurage (30) avec des surfaces d'assurage pour le support du corps de base (12) sur un corps de support (2) présentant un espace creux (9) et qui sont réalisés pour assurer la position du corps de base (12) en étant entraînés essentiellement par adhérence ou encore par frottement par rapport au corps de support (2) ainsi qu'ils sont adjacents au corps de support (2), le corps de base (12) présentant une enveloppe de boîtier avec un périmètre extérieur et une enveloppe intérieure (32) de la bride d'assurage (30) étant située entre ce périmètre extérieur et une surface de circonférence intérieure (6) du corps de support (2), l'enveloppe intérieure (32) faisant suite au périmètre extérieur du corps de base (12) ainsi que d'une seule pièce à une surface de soutien extérieure (36) appartenant aux surfaces d'assurage, pour un soutien longitudinal par rapport au corps de support (2) contre des forces orientées vers l'intérieur de celui-ci, et qui passe à l'extrémité intérieure à un profil d'enveloppe (38) par des surfaces de circonférence radialement intérieures et extérieures, et en outre étant prévu dans le corps de base (12) un espace d'aération, étant ouvert par au moins une ouverture d'aération dans l'enveloppe de boîtier, **caractérisé en ce que** l'ouverture d'aération est ouverte vers l'espace creux (9) du corps de support (2), **en ce que** l'enveloppe intérieure (32) fait suite au périmètre extérieur du corps de base (12), **en ce que** l'enveloppe intérieure (32) peut être radialement resserrée ainsi qu'elle est élastiquement adjacente à la surface de circonférence intérieure (6) du corps de support (2) en étant radialement précontrainte et **en ce que** respectivement la surface de circonférence intérieure (6) du corps de support et la surface de soutien (36) de la bride d'assurage servent également de surfaces d'étanchement respectivement d'une surface d'assurage (35) de la bride d'assurage et d'une surface frontale extérieure (4) du corps de support (2).

2. Dispositif de distribution d'après la revendication 1, **caractérisé en ce que** la bride d'assurage (30) et l'enveloppe intérieure (32) entourent l'ouverture d'aération, **en ce que** notamment au moins une des surfaces de circonférence du profil d'enveloppe (38) est conique, et **en ce que** de préférence le profil d'enveloppe (38) forme un renforcement de l'enveloppe intérieure (32) par rapport au corps de base (12), de telle sorte que l'enveloppe intérieure (32) présente son domaine élastique en substance le plus souple entre le renforcement et la surface de soutien (33).

3. Dispositif de distribution d'après la revendication 1 ou 2, **caractérisé en ce que** le corps de base (12) peut être placé en direction longitudinale le long d'un axe longitudinal (11) à travers une ouverture (3) vers l'intérieur dans le corps de support (2), qui est réalisé comme corps creux, et qui présente entre ses extrémités (27, 28) une délimitation d'un espace sous pression (15) pour la mise sous pression de la matière, **en ce que** notamment une unité d'actionnement (16) mobile par rapport au corps de base (12) sur une voie d'actionnement, est prévue pour le convoiement de la matière à travers l'orifice d'échappement de matière (21) au-dehors du dispositif de distribution, et **en ce que** les moyens d'assurage (35, 36), sont chargés pour l'assurage de position du corps de base (12) par rapport à des surfaces de référence (de 3 à 5) du corps de support (2), c'est-à-dire par une tension transversale à une surface de circonférence intérieure (6) et axialement par rapport à une surface frontale extérieure (4), **en ce que** notamment la surface de circonférence intérieure (6) s'enfonce sous une force de pression dans la surface d'assurage (35) correspondante de la bride d'assurage (30), et **en ce que** de préférence une bride de soutien (33) sous forme de plaque annulaire et présentant la surface de soutien (36) est recouverte à sa surface de soutien extérieure (39) par une paroi frontale sous forme de plaque annulaire.

4. Dispositif de distribution d'après une des revendications précédentes, **caractérisé en ce que** la tension transversale des moyens d'assurage (10) est interceptée de telle manière que seulement la bride d'assurage (30) et non pas le corps de base (12) soit déformée par souplesse élastique, **en ce que** notamment l'enveloppe intérieure (32) est coudée ou encore courbée à la face intérieure et/ou extérieure, en **en ce que** de préférence la bride d'assurage (30) présente des surfaces de soutien coniques pour un soutien à l'intérieur du corps de support (2).

5. Dispositif de distribution d'après une des revendications précédentes, **caractérisé en ce que** la bride d'assurage (30) est déplacée pendant le transfert des moyens d'assurage (10) à l'état de fixation par rapport au corps de base (12) ou encore par rapport au corps de support (2), **en ce que** notamment le profil d'enveloppe (38) de l'enveloppe intérieure (32) est sans contact avec le corps de support (2) après son insertion dans celui-ci, et **en ce que** de préférence l'enveloppe intérieure (32) est radialement légèrement resserrée sous la tension transversale ainsi qu'un étanchement avec la surface de circonférence intérieure (6) est produit uniquement par la force élastique inhérente de l'enveloppe intérieure.

6. Dispositif de distribution d'après une des revendications précédentes, **caractérisé en ce qu'**une bride de soutien (33) annulaire, présentant la surface de soutien (36) pour le soutien longitudinal à engagement positif du corps de base (12) auprès du corps de support (2), est située à une certaine distance axiale du profil d'enveloppe (38), **en ce que** notamment l'extrémité extérieure de l'enveloppe intérieure (32) fait suite à la bride de soutien (33), dont une couche est un moyen d'étanchement, et **en ce que** de préférence l'enveloppe intérieure (32) forme avec la bride de soutien (33) pour le raccordement au corps de support (2) un profil d'accrochage en forme de crochet avec des éléments frontaux décalés en direction longitudinale entre eux, c'est-à-dire avec la bride de soutien (33) et une bride de support (31 ) située axialement plus à l'intérieur, saillant au-delà de l'enveloppe intérieure (32) et entourant la circonférence extérieure du corps de base (12) de manière étanche.

7. Dispositif de distribution d'après une des revendications précédentes, **caractérisé en ce que** le profil d'enveloppe (38) se trouve dans le domaine d'une transition d'un corps de support (2) et d'une convexité (8) étendue, **en ce que** notamment le profil d'enveloppe (38) constitue l'extrémité la plus intérieure de la bride d'assurage (30), et **en ce que** de préférence la surface de circonférence du profil d'enveloppe (38) est conique à angle aigu.

8. Dispositif de distribution d'après une des revendications précédentes, **caractérisé en ce que** les moyens d'assurage (10) délimitent à l'intérieur d'un col (7) du corps de support (2) une ouverture (40) faisant suite au corps de base (12), qui présente à une extrémité un fond (41) fermé de manière étanche, **en ce que** notamment l'ouverture (40) est délimitée sur toute sa longueur d'une part par le corps de base (12) ainsi que d'autre part en face par l'enveloppe intérieure (32), et **en ce que** de préférence la bride d'assurage (30) est entièrement exempte de pièces à déclic.

9. Dispositif de distribution d'après une des revendications précédentes, **caractérisé en ce que** le corps de support (2) présente à l'intérieur un creux pour l'engagement des moyens d'assurage (10) pour le soutien longitudinal du corps de base (12), **en ce que** notamment le creux forme un évasement du corps de support (2), qui présente dans le domaine de son ouverture (3) un renflement annulaire saillant radialement vers l'extérieur, et **en ce que** de préférence la bride d'assurage (30) est raccordée de manière presque raide au corps de base (12) uniquement dans une courte zone axiale.

10. Dispositif de distribution d'après une des revendications précédentes, **caractérisé en ce que** les moyens d'assurage (10) sont réalisés au moins en partie d'une seule pièce avec le corps de base (12), **en ce que** notamment le corps de base (12) est assemblé à partir d'un élément de fermeture (14) réalisé d'une seule pièce avec la bride d'assurage (30), ainsi que d'un élément de boîtier (13) saillant au-delà de l'extrémité intérieure de celui-ci, et **en ce que** de préférence les moyens d'assurage (10) présentent une tubulure, telle qu'une douille s'engageant à l'intérieur de l'élément de boîtier (13).

11. Dispositif de distribution d'après une des revendications précédentes, **caractérisé en ce que** les moyens d'assurage (10) s'engagent en tant que capuchon enfichable dans le périmètre extérieur du corps de support (2), **en ce que** notamment la bride d'assurage (30) est adjacente par une surface de circonférence intérieure (37) sous tension transversale au périmètre extérieur du corps de support (2), et **en ce que** de préférence la surface de circonférence intérieure (37) prévue sur une enveloppe de capuchon (34) est adjacente au périmètre extérieur du corps de support (2) uniquement sur une partie de la surface de référence (5) correspondante et entièrement recouverte par l'enveloppe de capuchon (34), du corps de support (2) et/ou de manière à obturer de façon étanche ou encore que le corps de support (2) est formé par un récipient ouvert à une extrémité en forme de cuvette, qui présente à partir de cette extrémité à peu près jusqu'à son fond une ampleur intérieure essentiellement constante.

12. Dispositif de distribution d'après une des revendications précédentes, **caractérisé en ce que** le corps de base (12) présente une chambre sous pression (15) délimitée par un piston de pompe (18), ainsi qu'un espace d'aération étanché par rapport à celle-ci, avec une soupape d'aération (23) pour une compensation de pression entre l'espace creux (9) du corps de support (2), prévu en tant qu'espace-réservoir et l'atmosphère extérieure, **en ce que** notamment l'enveloppe intérieure (32) entoure la tubulure qui s'engage à l'intérieur de l'élément de boîtier (13) du corps de base (12), de l'élément de fermeture (14), et **en ce que** de préférence le siège de soupape de la soupape d'aération (23) est constituée par la tubulure de l'élément de fermeture (14).
